# EUROPÄISCHE PATENTSCHRIFT

(11) **EP 2 456 013 B1**
(45) Veröffentlichungstag und Bekanntmachung des Hinweises auf die Patenterteilung: **08.01.2020**
(21) Anmeldenummer: 11008597.4
(22) Anmeldetag: 26.10.2011
(51) Int. Cl.: H01R 9/05, H01R 43/048, H01R 43/058

(54) **Form- und kraftschlüssige Crimpverbindung für einen Koaxialsteckverbinder und Crimpwerkzeug hierfür**
Force-fit and form-fit crimp connection for a coaxial connector and crimping tool for same
Connexion par sertissage à complémentarité de forme et de force pour un connecteur à fiche coaxial et outil de sertissage associé

(30) Priorität: 18.11.2010 DE 102010051775
(43) Veröffentlichungstag der Anmeldung: 23.05.2012
(73) Patentinhaber: Rosenberger Hochfrequenztechnik GmbH & Co. KG, 83413 Fridolfing (DE)
(72) Erfinder: Baldauf, Walter, 83413 Fridoling (DE)
(74) Vertreter: Zeitler Volpert Kandlbinder Patent- und Rechtsanwälte Partnerschaft mbB

(56) Entgegenhaltungen:
- DE-A1-102008 021 747
- DE-B3- 10 343 837
- DE-C1- 19 523 795
- GB-A- 327 118
- US-A- 3 212 050
- US-A- 3 984 912
- US-A- 5 217 392
- US-A- 5 542 861
- US-A1- 2002 106 918

## Beschreibung

Die vorliegende Erfindung betrifft ein Verfahren zum Herstellen einer Crimpverbindung zwischen einem Koaxialkabel, welches koaxial zueinander angeordnet einen Innenleiter, einen Außenleiter, ein zwischen Außenleiter und Innenleiter angeordnetes Dielektrikum sowie einen den Außenleiter umgebenden Schutzmantel aus einem elektrisch isolierenden Werkstoff aufweist, und einem Koaxialsteckverbinder, welcher ein Außenleiterteil aufweist. Die Erfindung betrifft ferner ein Crimpwerkzeug zum Ausführen des Verfahrens, wobei das Crimpwerkzeug einen Amboss zur Aufnahme des zu crimpenden Außenleiterteils sowie einen Stempel zum Aufbringen der Crimpkraft aufweist.

Derartige Crimpverbindungen, bei denen zwei Komponenten durch plastische Verformungen miteinander verbunden sind, stellen eine bewährte mechanische Verbindungstechnik dar und sind weithin bekannt.

Üblicherweise stellt der Querschnitt solcher bekannten Crimpverbindungen einen sog. Sechskantcrimp dar, bei dem eine Stützhülse im Querschnitt sechskantförmig ausgebildet und auf den Innenleiter bzw. auf ein dazwischen angeordnetes Schirmgeflecht bzw. einen Außenleiter aufgepresst, d.h. aufgecrimpt ist. Hierdurch wird aber jeweils nur eine punktuelle Verbindung zwischen der Stützhülse und dem Außenleiterteil gebildet. Dadurch bleiben ca. 60% von Schirmlitzen des Außenleiters des Koaxialkabels lose, so dass sowohl der Formschluss als auch der Kraftschluss einer solchen Verbindung nur bedingt brauchbar ist.

Die DE 10 2008 021 747 A1 offenbart ein elektrisches Kabel, mit einer inneren Leiteranordnung, umfassend mindestens einen längserstreckten Leiter, einer äußeren Hülle des Kabels, die die innere Leiteranordnung im Querschnitt ringförmig umschließt, und einen elektrischen Schirm des Kabels, der sich zwischen der inneren Leiteranordnung und der äußeren Hülle des Kabels erstreckt. Ein Teilbereich des elektrischen Schirmes ist derart nach außen umgelegt, dass er von dem zwischen der inneren Leiteranordnung und der äußeren Hülle des Kabels verlaufenden Hauptbereich des elektrischen Schirmes quer zur Erstreckungsrichtung des Kabels beabstandet ist. Dabei ist der umgelegte, äußere Teilbereich des elektrischen Schirmes in die Hülle des Kabels zumindest abschnittsweise eingearbeitet.

Die DE 195 23 795 C1 offenbart eine Kabeldurchführung für ein geschirmtes Schaltkabel. Die Kabeldurchführung besteht im Wesentlichen aus einer Quetschhülse und einer Klemmhülse. Die Quetschhülse weist einen Quetschabschnitt und einen Stützabschnitt auf, über den ein zurückgebogener Schirmmantel des Schaltkabels gelegt ist. Der Quetschabschnitt der Quetschhülse ist über das nicht abgemantelte Ende des Schaltkabels geschoben und mit diesem durch Vercrimpen fest verbunden. Die Klemmhülse ist über den Stützabschnitt der Quetschhülse mit dem darübergelegten Schirmmantel geschoben und durch Vercrimpen befestigt, wobei der Schirmmantel geklemmt und kontaktiert wird. Durch diese Maßnahmen wird in einfacher Weise eine sichere Zugentlastung und Schirmung erreicht.

Die DE 103 43 837 B3 offenbart eine Crimpverbindung für eine auf einer Steckerhülse aufgeschobene Crimphülse mit einem Koaxialkabel mittels eines zweigeteilten Werkzeuges. Das Koaxialkabel ist aus mehreren gebündelten Innenleitern gebildet, die von einem Dielektrikum, einer Abschirmfolie sowie einem darauf aufgebrachten Abschirmgeflecht umgeben sind und von einem Außenmantel umhüllt sind. Mittels eines zweigeteilten zusammenfügbaren Werkzeuges ist eine verrundete, hexagonal geformte Crimpverbindung geformt, die an den Seitenflächen nach innen gewölbte Einformungen und an den Eckbereichen nach außen gewölbte Aufformungen aufweist.

Die GB 327 118 A offenbart ein Verfahren zum Herstellen einer Crimpverbindung zwischen einer zylinderförmigen Röhre und einem Kabel.

Die US 3 212 050 A offenbart ein Verfahren zum Herstellen einer Crimpverbindung zwischen einer Crimphülse und mehreren Kabeln.

Die US 5 217 392 A offenbart ein Verfahren zum Herstellen einer Crimpverbindung mit einem herkömmlichen Crimpwerkzeug.

Die US 5 542 861 A offenbart ein Verfahren zum Herstellen einer Crimpverbindung, bei welchem zuerst eine innere Hülse auf einen Mantel gecrimpt wird, und erst danach der äußere Leiter um die innere Hülse umgeschlagen wird. Eine äußere Hülse wird schließlich auf einen äußeren Kontakt gecrimpt.

Die US 3 984 912 A offenbart ebenfalls ein Verfahren zum Herstellen einer Crimpverbindung.

Die US 2002/106918 A1 offenbart ein Verfahren zum Herstellen einer Standard-Crimpverbindung mit im Querschnitt punktuellen Crimpstellen.

Der Erfindung liegt daher die Aufgabe zugrunde, ein Verfahren zur Beseitigung der geschilderten Nachteile derart auszugestalten, dass sowohl der Formschluss als auch der Kraftschluss einer solchen Verbindung erheblich verbessert sind und es dadurch auch möglich ist für die Crimphülse bzw. das als Crimphülse dienende Außenleiterteil andere Materialen als bisher möglich verwenden zu können. Außerdem soll durch die Erfindung ein zur Herstellung einer solchen Crimpverbindung geeignetes Crimpwerkzeug geschaffen werden.

Diese Aufgabe wird erfindungsgemäß durch ein Verfahren gemäß Anspruch 1 und durch ein Crimpwerkzeug gemäß Anspruch 3 gelöst. Vorteilhafte Ausgestaltungen der Erfindung sind in den weiteren Ansprüchen beschrieben.

Bei einem Verfahren ist es erfindungsgemäß vorgesehen, dass auf dem Schutzmantel eine hohlzylinderförmige Stützhülse angeordnet wird und ein vorbestimmter Abschnitt des von dem Schutzmantel befreiten Außenleiters über die Stützhülse umgeschlagen wird, so dass dieser Abschnitt des Außenleiters mindestens teilweise radial außen an der Stützhülse angeordnet ist, und das Außenleiterteil derart angeordnet wird, dass dieses die Stützhülse mit dem außenliegenden Außenleiter mindestens teilweise radial von außen umgibt, wobei eine Kaltverschweißung zwischen der Stützhülse, dem Außenleiterteil und dem Außenleiter durch Ausüben einer radialen Kraft von außen auf das Außenleiterteil über mindestens einen Teil des Umfangs des Außenleiterteils in Umfangsrichtung und in axialer Richtung erfolgt, wobei durch das als Crimphülse dienende Außenleiterteil eine im Querschnitt kreisförmige Crimpverbindung ausgebildet wird, bei der eine kraft- und formschlüssige Verbindung in Umfangsrichtung gesehen über den gesamten Umfang erfolgt und das Außenleiterteil weitgehend kreisringförmig auf die Stützhülse aufgecrimpt wird.

Dies hat den Vorteil, dass das Außenleiterteil selbst als Crimphülse dient und eine kraft- und formschlüssige Verbindung in Umfangsrichtung gesehen über den gesamten Umfang und nicht nur an diskreten Stellen erzielt wird. Die Crimpverbindung ist im Wesentlichen im Querschnitt kreisförmig ausgebildet.

Eine besonders feste Crimpverbindung erzielt man dadurch, dass am Außenleiterteil auf der Höhe eines Schließspaltes eines Crimpwerkzeuges aufgrund des verdrängten Werkstoffes mindestens eine Materialanhäufung gebildet wird, die sich radial nach außen erhebt.

Einen verstärkten Formschluss zwischen der Stützhülse und dem Außenleiterteil sowie mit dem dazwischen angeordneten Außenleiter erzielt man dadurch, dass am Außenleiterteil auf der Höhe eines Schließspaltes eines Crimpwerkzeuges aufgrund des verdrängten Werkstoffes mindestens eine Materialanhäufungen gebildet wird, die sich radial nach innen erhebt.

Bei einem Crimpwerkzeug ist es erfindungsgemäß vorgesehen, dass Amboss und Stempel jeweils eine teilzylinderförmige Ausnehmung aufweisen, deren Durchmesser d₂ im Wesentlichen dem Durchmesser des zu crimpenden Außenleiterteils entspricht oder geringfügig kleiner ist.

Dies hat den Vorteil, dass der Crimpvorgang zuverlässig wiederholbar ausführbar ist und gleichzeitig eine radial umlaufende bzw. im Querschnitt kreisförmige Crimpverbindung erzielt wird.

Eine besonders sichere Aufnahme des Außenleiterteils in dem Crimpwerkzeug erzielt man dadurch, dass sich die teilzylinderförmige Ausnehmung des Stempels über einen Innenwinkel von etwa 180° streckt und in zwei parallelen Schenkeln ausmündet, deren Innenabstand d₁ dem Durchmesser d₂ der Stempelausnehmung entspricht.

Eine in radialer Richtung vollständige Anlage des Crimpwerkzeugs an eine Außenfläche des zu crimpenden Außenleiterteils erzielt man dadurch, dass sich die teilzylinderförmige Ausnehmung des Ambosses über einen Innenwinkel von weniger als 180° erstreckt und in zwei Schenkelspitzen mit schräg nach außen verlaufenden Außenflächen ausläuft, die zusammen mit Innenflächen der Stempelschenkel einen Schließspalt des Crimpwerkzeuges ausbilden.

Der erfindungsgemäß geschaffenen Crimpverbindung liegt der wesentliche Gedanke zugrunde, dass das als Crimphülse dienende Außenleiterteil weitgehend kreisringförmig auf die Stützhülse bzw. auf ein dazwischen angeordnetes Schirmgeflecht aufgecrimpt ist und dadurch sowohl eine formschlüssige als auch kraftschlüssige Crimpverbindung bildet.

Aufgrund des erfindungsgemäßen Verfahrens und Crimpwerkzeugs ergibt sich eine Crimpverbindung mit einem Formschluss, der nahezu 100% beträgt, und zwar bei gleichzeitig fast vollkommenem Kraftschluss.

Als Vorteil einer derartigen Ausbildung ergibt sich weiterhin, dass nun für die Crimpverbindung, d.h. für die Crimphülse bzw. das Außenleiterteil, andere Materialen als bisher, d.h. beispielsweise Messing, zur Anwendung gelangen können, da nicht mehr wie bisher, aufgrund der begrenzten Verbindungskräfte als Material lediglich Kupfer zur Anwendung gelangen kann.

Die Erfindung wird im Folgenden anhand der Zeichnungen näher erläutert. Diese zeigt in:
- Fig. 1: eine gemäß dem erfindungsgemäßen Verfahren hergestellte Crimpverbindung bei einem Koaxialsteckverbinder schematisch im Querschnitt sowie
- Fig. 2: im Längsschnitt;
- Fig. 3: in Stirnansicht das zum Ausführen des erfindungsgemäßen Crimpverfahrens zur Anwendung gelangende Crimpwerkzeug mit Stempel und Amboss in Öffnungsstellung sowie
- Fig. 4: in Schließstellung.

Wie aus Fig. 1 und 2 ersichtlich, ist die dargestellte Crimpverbindung an einem Koaxialsteckverbinder vorgesehen. Dieser weist einen Innenleiter 1 auf, der in üblicherweise von einer Innenisolation 2 sowie einem Außenleiter 3 umhüllt ist. Diese Anordnung ist von einer Stützhülse 4 umgeben, auf deren Außenfläche der als Schirmgeflecht ausgebildete Außenleiter 3 umgelegt ist. Dieses Schirmgeflecht 3 ist mittels der Crimpverbindung auf die Stützhülse 4 eingecrimpt. Zu diesem Zweck ist ein Außenleiterteil 5 des ansonsten nicht näher dargestellten Koaxialsteckverbinders, welche die Stützhülse 4 bzw. das umgelegte Schirmgeflecht 3 umgibt, mittels eines entsprechenden Crimpwerkzeuges derart radial zusammengepresst, dass sich eine plastische Querverformung ergibt, und zwar derart, dass das als Crimphülse dienende Außenleiterteil 5 weitgehend kreisringförmig auf die Stützhülse 4 bzw. auf das dazwischen angeordnete Schirmgeflecht 3 aufgecrimpt ist.

Wie aus Fig. 1 deutlich ersichtlich, sind beidseits des aufgecrimpten Außenleiterteils 5 auf der Höhe eines Schließspaltes des Crimpwerkzeuges aufgrund des kreisringförmig verdrängten Materials kleine Materialanhäufungen 6 gebildet. Diese ragen sowohl radial nach außen als auch nach innen, so dass dadurch ein verstärkter Formschluss mit der Stützhülse 4 bzw. mit dem dazwischen angeordneten Schirmgeflecht 3 gebildet wird.

Das zur Herstellung der geschilderten Crimpverbindung vorgesehene Crimpwerkzeug gemäß Fig. 3 und 4 weist einen Amboss 7 zur Aufnahme des zur crimpenden Außenleiterteils 5 sowie einen Stempel 8 zum Aufbringen der Crimpkraft auf.

Wie ersichtlich, besitzen sowohl der Amboss 7 als auch der Stempel 8 jeweils eine teilkreisförmige bzw. teilzylinderförmige Ausnehmung 9 bzw. 10, deren Durchmesser d₂ dem Durchmesser des zu crimpenden Außenleiterteils 5 entspricht bzw. geringfügig kleiner ist.

Die teilzylinderförmige Ausnehmung 10 des Stempels 8 erstreckt sich über einen Innenwinkel von etwa 180° und mündet in zwei parallele Schenkel 11 aus, deren Innenabstand d₁ dem Durchmesser d₂ der Stempelausnehmung 10 entspricht.

Wie weiterhin aus Fig. 3 ersichtlich erstreckt sich die teilzylinderförmige Ausnehmung 9 des Ambosses 7 lediglich über einen Innenwinkel von weniger als 180°. Außerdem läuft diese Ambossausnehmung 9 in zwei Schenkelspitzen 12 aus, deren Außenflächen 13, ausgehend von einem dem Innenabstand d₁ der Stempelschenkel 11 entsprechenden Abstand, einen sich vergrößernden Abstand aufweisen und die zusammen mit den Innenflächen der Stempelflächen 11 den Schließspalt des Crimpwerkzeuges bilden.

Wenn dann mittels des beschriebenen Crimpwerkzeuges die Crimpverbindung gemäß Fig. 1 und 2 hergestellt werden soll, wird die zu crimpende Anordnung in die teilkreisförmige Ausnehmung 9 des Ambosses 7 eingelegt, worauf dann der Stempel 8 von oben mit seiner teilkreisförmigen Ausnehmung 10 nach unten gedrückt wird, und zwar so lange, bis die Schenkelspitzen 12 des Ambosses 7 zwischen die Innenflächen der Stempelschenkel 11 eindringen und dort mit ihren schräg nach außen verlaufenden Außenflächen 13 klemmend zum Stillstand kommen. An dieser Stelle ist, wie dargelegt, der Schließspalt des Crimpwerkzeuges gebildet, wobei sich gleichfalls an dieser Stelle die radial nach außen sowie nach innen ragenden Materialanhäufungen 6 des kreisringförmig verformten Außenleiterteils 5 ausbilden.

Der Begriff "hohlzylinderförmig" bezeichnet hierin einen Körper, welcher eine im Querschnitt kreisförmige Außenfläche und Innenfläche aufweist. Mit anderen Worten ist ein Hohlzylinder gemeint, der rotationssymmetrisch um seine Längsmittelachse ist.

## Patentansprüche

1. Verfahren zum Herstellen einer Crimpverbindung zwischen einem Koaxialkabel, welches koaxial zueinander angeordnet einen Innenleiter (1), einen Außenleiter (3), ein zwischen Außenleiter (3) und Innenleiter (1) angeordnetes Dielektrikum (2) sowie einen den Außenleiter umgebenden Schutzmantel aus einem elektrisch isolierenden Werkstoff aufweist, und einem Koaxialsteckverbinder, welcher ein Außenleiterteil (5) aufweist, wobei auf dem Schutzmantel eine hohlzylinderförmige Stützhülse (4) angeordnet wird und ein vorbestimmter Abschnitt des von dem Schutzmantel befreiten Außenleiters (3) über die Stützhülse (4) umgeschlagen wird, so dass dieser Abschnitt des Außenleiters (3) mindestens teilweise radial außen an der Stützhülse (4) angeordnet ist, und wobei das Außenleiterteil (5) derart angeordnet wird, dass dieses die Stützhülse (4) mit dem außenliegenden Außenleiter (3) mindestens teilweise radial von außen umgibt, wobei eine Kaltverschweißung zwischen der Stützhülse (4), dem Außenleiterteil (5) und dem Außenleiter (3) durch Ausüben einer radialen Kraft von außen auf das Außenleiterteil (5) über mindestens einen Teil des Umfangs des Außenleiterteils (5) in Umfangsrichtung und in axialer Richtung erfolgt, **dadurch gekennzeichnet, dass** durch das als Crimphülse dienende Außenleiterteil (5) eine im Querschnitt kreisförmige Crimpverbindung ausgebildet wird, bei der eine kraft- und formschlüssige Verbindung in Umfangsrichtung gesehen über den gesamten Umfang erfolgt und das Außenleiterteil (5) weitgehend kreisringförmig auf die Stützhülse (4) aufgecrimpt wird, und wobei am Außenleiterteil (5) auf der Höhe eines Schließspaltes eines Crimpwerkzeuges aufgrund des verdrängten Werkstoffes mindestens eine Materialanhäufung (6) gebildet wird, die sich radial nach außen erhebt.

2. Verfahren nach Anspruch 1, **dadurch gekennzeichnet, dass** am Außenleiterteil (5) auf der Höhe eines Schließspaltes eines Crimpwerkzeuges aufgrund des verdrängten Werkstoffes mindestens eine Materialanhäufung (6) gebildet wird, die sich radial nach innen erhebt.

3. Crimpwerkzeug zum Herstellen einer Crimpverbindung zwischen einem Koaxialkabel, welches koaxial zueinander angeordnet einen Innenleiter (1), einen Außenleiter (3), ein zwischen Außenleiter (3) und Innenleiter (1) angeordnetes Dielektrikum (2) sowie einen den Außenleiter (3) umgebenden Schutzmantel aus einem elektrisch isolierenden Werkstoff aufweist, und einem Koaxialsteckverbinder, welcher ein Außenleiterteil (5) aufweist, wobei auf dem Schutzmantel eine hohlzylinderförmige Stützhülse (4) angeordnet wird und ein vorbestimmter Abschnitt des von dem Schutzmantel befreiten Außenleiters (3) über die Stützhülse (4) umgeschlagen wird, so dass dieser Abschnitt des Außenleiters (3) mindestens teilweise radial außen an der Stützhülse (4) angeordnet ist, wobei das Außenleiterteil (5) derart angeordnet wird, dass dieses die Stützhülse (4) mit dem außenliegenden Außenleiter (3) mindestens teilweise radial von außen umgibt, wobei eine Kaltverschweißung zwischen der Stützhülse (4), dem Außenleiterteil (5) und dem Außenleiter (3) durch Ausüben einer radialen Kraft von außen auf das Außenleiterteil (5) über mindestens einen Teil des Umfangs des Außenleiterteils (5) in Umfangsrichtung und in axialer Richtung erfolgt, und wobei das Crimpwerkzeug einen Amboss (7) zur Aufnahme des zu crimpenden Außenleiterteils (5) sowie einen Stempel (8) zum Aufbringen der Crimpkraft aufweist, **dadurch gekennzeichnet, dass** Amboss (7) und Stempel (8) jeweils eine teilzylinderförmige Ausnehmung (9, 10) aufweisen, deren Durchmesser d₂ im Wesentlichen dem Durchmesser des zu crimpenden Außenleiterteils (5) entspricht oder geringfügig kleiner ist, dass sich die teilzylinderförmige Ausnehmung (10) des Stempels (8) über einen Innenwinkel von etwa 180° streckt und in zwei parallelen Schenkeln (11) ausmündet, deren Innenabstand d₁ dem Durchmesser d₂ der Stempelausnehmung (10) entspricht, und dass sich die teilzylinderförmige Ausnehmung (9) des Ambosses (7) über einen Innenwinkel von weniger als 180° erstreckt und in zwei Schenkelspitzen (12) mit schräg nach außen verlaufenden Außenflächen (13) ausläuft, die zusammen mit Innenflächen der Stempelschenkel (11) einen Schließspalt des Crimpwerkzeuges ausbilden.

## Claims

1. Method for creating a crimp connection between a coaxial cable which possesses, arranged coaxially in relation to one another, an inner conductor (1), an outer conductor (3), a dielectric (2) arranged between the outer conductor (3) and inner conductor (1), and a jacket made of an electrically insulating material surrounding the outer conductor (3), and a coaxial connector which possesses an outer conductor part (5), wherein a hollow cylindrical supporting sleeve (4) is arranged on the jacket and a predetermined section of the outer conductor (3), from which the jacket has been stripped, is pulled over the supporting sleeve (4), so that this section of the outer conductor (3) is at least in part arranged radially on the outside of the supporting sleeve (4), and wherein the outer conductor part (5) is so arranged that this at least partially encloses the supporting sleeve (4) with the outer conductor (3) lying on the outside, radially from the outside, wherein a cold weld is achieved between the supporting sleeve (4), the outer conductor part (5) and the outer conductor (3) by applying a radial force from outside on the outer conductor part (5) over at least a part of the circumference of the outer conductor part (5), in a circumferential direction and an axial direction, **characterised in that** a crimp connection which is circular in cross section is formed through the outer conductor part (5) serving as a crimping sleeve, wherein, viewed in a circumferential direction, a force- and form-fitting connection is created around the whole circumference and the outer conductor part (5) is crimped onto the supporting sleeve (4), largely in the form of a circular ring, and wherein, due to the displaced material, at least one accumulation of material (6), which rises radially outwards, is formed on the outer conductor part (5) at the height of a closing gap of a crimping tool.

2. Method according to claim 1, **characterised in that**, due to the displaced material, at least one accumulation of material (6), which rises radially inwards, is formed on the outer conductor part (5) at the height of a closing gap of a crimping tool.

3. Crimping tool for creating a crimp connection between a coaxial cable which possesses, arranged coaxially in relation to one another, an inner conductor (1), an outer conductor (3), a dielectric (2) arranged between the outer conductor (3) and inner conductor (1), and a jacket made of an electrically insulating material surrounding the outer conductor (3), and a coaxial connector which possesses an outer conductor part (5), wherein a hollow cylindrical supporting sleeve (4) is arranged on the jacket and a predetermined section of the outer conductor (3), from which the jacket has been stripped, is pulled over the supporting sleeve (4), so that this section of the outer conductor (3) is at least in part arranged radially on the outside of the supporting sleeve (4), wherein the outer conductor part (5) is so arranged that this at least partially encloses the supporting sleeve (4) with the outer conductor (3) lying on the outside, radially from the outside, wherein a cold weld is achieved between the supporting sleeve (4), the outer conductor part (5) and the outer conductor (3) by applying a radial force from outside on the outer conductor part (5) over at least a part of the circumference of the outer conductor part (5), in a circumferential direction and an axial direction, and wherein said crimping tool possesses an anvil (7) to hold the outer conductor part (5) which is to be crimped as well as a die (8) to apply the crimping force, **characterised in that** the anvil (7) and die (8) each possess a part-cylindrical recess (9, 10), the diameter d₂ of which substantially corresponds to or is slightly less than the diameter of the outer conductor part (5) which is to be crimped, that the part-cylindrical recess (10) of the die (8) extends over an internal angle of around 180° and terminates in two parallel arms (11), the internal distance d₁ between which corresponds to the diameter d₂ of the die recess (10), and that the part-cylindrical recess (9) of the anvil (7) extends over an internal angle of less than 180° and terminates in two arm points (12) with outer surfaces of which extend obliquely outwards (13) which, together with inner surfaces of the die arms (11), form a closing gap of the crimping tool.

## Revendications

1. Procédé de fabrication d'une liaison par sertissage entre
un câble coaxial qui présente en disposition coaxiale mutuelle un conducteur intérieur (1), un conducteur extérieur (3), un diélectrique (2) disposé entre le conducteur extérieur (3) et le conducteur intérieur (1) et une gaine de protection en un matériau électriquement isolant entourant le conducteur extérieur, et
un connecteur enfichable coaxial qui présente un élément conducteur extérieur (5),
dans lequel
un manchon de soutien (4) de forme cylindrique creuse est disposé sur la gaine de protection, et
une portion prédéterminée du conducteur extérieur (3) dégagé de la gaine de protection est rabattue par-dessus le manchon de soutien (4), de telle sorte que cette portion du conducteur extérieur (3) est disposée au moins partiellement radialement à l'extérieur sur le manchon de soutien (4), et
l'élément conducteur extérieur (5) est disposé de telle sorte que celui-ci entoure au moins partiellement radialement de l'extérieur le manchon de soutien (4) avec le conducteur extérieur (3) situé à l'extérieur,
une soudure à froid est effectuée entre le manchon de soutien (4), l'élément conducteur extérieur (5) et le conducteur extérieur (3) en exerçant une force radiale de l'extérieur sur l'élément conducteur extérieur (5) sur une partie au moins du pourtour de l'élément conducteur extérieur (5) dans la direction périphérique et dans la direction axiale,
**caractérisé en ce que**
une liaison par sertissage de section transversale circulaire est établie à l'aide de l'élément conducteur extérieur (5) servant de manchon de sertissage, liaison dans laquelle une liaison par coopération de force et par coopération de forme est réalisée sur tout le pourtour, vu en direction périphérique, et l'élément conducteur extérieur (5) est serti largement en forme d'anneau circulaire sur le manchon de soutien (4), et
au moins une accumulation de matière (6) qui monte radialement vers l'extérieur est formée sur l'élément conducteur extérieur (5) au niveau d'un intervalle de fermeture d'un outil de sertissage, en raison du matériau refoulé.

2. Procédé selon la revendication 1,
**caractérisé en ce que**
au moins une accumulation de matière (6) qui monte radialement vers l'intérieur est formée sur l'élément conducteur extérieur (5) au niveau d'un intervalle de fermeture d'un outil de sertissage, en raison du matériau refoulé.

3. Outil de sertissage pour réaliser une liaison sertie entre
un câble coaxial qui présente en disposition coaxiale mutuelle un conducteur intérieur (1), un conducteur extérieur (3), un diélectrique (2) disposé entre le conducteur extérieur (3) et le conducteur intérieur (1) et une gaine de protection en un matériau électriquement isolant entourant le conducteur extérieur (3), et
un connecteur enfichable coaxial qui présente un élément conducteur extérieur (5),
dans lequel
un manchon de soutien (4) de forme cylindrique creuse est disposé sur la gaine de protection, et
une portion prédéterminée du conducteur extérieur (3) dégagé de la gaine de protection est rabattue par-dessus le manchon de soutien (4), de telle sorte que cette portion du conducteur extérieur (3) est disposée au moins partiellement radialement à l'extérieur sur le manchon de soutien (4), et
l'élément conducteur extérieur (5) est disposé de telle sorte que celui-ci entoure au moins partiellement radialement de l'extérieur le manchon de soutien (4) avec le conducteur extérieur (3) situé à l'extérieur,
une soudure à froid est effectuée entre le manchon de soutien (4), l'élément conducteur extérieur (5) et le conducteur extérieur (3) en exerçant une force radiale de l'extérieur sur l'élément conducteur extérieur (5) sur une partie au moins du pourtour de l'élément conducteur extérieur (5) dans la direction périphérique et dans la direction axiale, et
l'outil de sertissage comprend une enclume (7) pour recevoir l'élément conducteur extérieur (5) à sertir et un poinçon (8) pour exercer la force de sertissage,
**caractérisé en ce que**
l'enclume (7) et le poinçon (8) présentent chacun un évidement (9, 10) de forme partiellement cylindrique dont le diamètre d₂ correspond sensiblement ou est légèrement inférieur au diamètre de l'élément conducteur extérieur (5) à sertir, **en ce que**
l'évidement (10) de forme partiellement cylindrique du poinçon (8) s'étend sur un angle intérieur d'environ 180° et débouche dans deux branches parallèles (11) dont la distance intérieure d₁ correspond au diamètre d₂ de l'évidement (10) du poinçon, et **en ce que**
l'évidement (9) de forme partiellement cylindrique de l'enclume (7) s'étend sur un angle intérieur inférieur à 180° et se termine par deux pointes de branche (12) ayant des surfaces extérieures (13) qui s'étendent en oblique vers l'extérieur et qui constituent conjointement avec les surfaces intérieures des branches de poinçon (11) un intervalle de fermeture de l'outil de sertissage.
